# EUROPÄISCHE PATENTSCHRIFT

(11) **EP 0 315 055 B1**
(45) Veröffentlichungstag und Bekanntmachung des Hinweises auf die Patenterteilung: **29.12.1993**
(21) Anmeldenummer: 88117908.9
(22) Anmeldetag: 27.10.1988
(51) Int. Cl.: F23N 5/24, F23N 5/20

(54) **Verfahren zum Überprüfen eines Gasventils und Vorrichtung zur Durchführung des Verfahrens**
Gas valve-testing method and apparatus for carrying out the method
Méthode pour vérifier une soupape à gaz et dispositif de réalisation de la méthode

(30) Priorität: 06.11.1987 DE 3737764; 11.08.1988 DE 3827294
(43) Veröffentlichungstag der Anmeldung: 10.05.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Kind, Reiner, D-5609 Hückeswagen (DE); Manz, Dietmar, D-5277 Marienheide (DE); Ortlinghaus, Ulrich, D-5630 Remscheid (DE); Wertenbruch, Franz-Josef, D-5466 Neustadt/Wied (DE)
(74) Vertreter: Heim, Johann-Ludwig, Dipl.-Ing.

(56) Entgegenhaltungen:
- EP-A- 0 010 767
- US-A- 4 131 412
- US-A- 4 278 419
- PATENT ABSTRACTS OF JAPAN, Band 9, Nr. 300 (M-433)[2023], 27. November 1985;& JP-A-60 138 326 (NIPPON DENSO K.K.) 23-07-1985

## Beschreibung

Die vorliegende Erfindung bezieht sich auf ein Verfahren zur Überprüfung des Schließens eines Brennstoffventils und einer Vorrichtung zur Durchführung des Verfahrens.

Als brennstoffbeheizte Geräte sind sowohl öl- wie auch gasbeheizte Durchlaufwasserheizer, Umlaufwasserheizer mit und ohne Gebrauchswasserbereitung sowie Kessel und Raumheizer anzusehen. Hierbei ist es gleichgültig, ob diese Geräte eine elektronische oder eine thermoelektrische Flammenüberwachungseinrichtung aufweisen, wenn es nur möglich ist, die Flamme des Hauptbrenners zu überwachen.

Die Ventile solcher Geräte arbeiten für relativ lange Zeiten in der Regel störungsfrei. Gelegentlich kann es einmal vorkommen, beispielsweise durch eingedrungenen Schmutz oder durch übermäßige Abnutzung, daß ein Brennstoffventil hängenbleibt. Der Regler, der das brennstoffbeheizte Gerät steuert, gibt zwar einen Abschaltbefehl, nur wird dieser nicht ausgeführt. Es kommt dann zum weiteren Brennen des Brenners, bis der nach den Vorschriften vorhandene Sicherheitsthermostat eine verriegelnde Abschaltung des Gerätes vornimmt.

Aus der US-PS 4 131 419 ist ein Einschalt-Überwachungsverfahren bekannt, bei dem die Dichtheit eines Hauptgasventils überprüft wird, indem nach der Freigabe eines Zündbrennerventils mittels einer Flammenüberwachungseinrichtung das Entstehen einer Hauptgasflamme getestet wird. Entsteht innerhalb einer bestimmten Testzeit eine solche Hauptgasflamme, bedeutet dies, daß das zu dem Zündgasventil in Reihe geschaltete Hauptgasventil undicht ist. Nachteilig bei diesem Überprüfungsverfahren ist zum einen, daß sich nur das Hauptgasventil, nicht aber des Zündgasventil auf diese Weise überprüfen läßt, und zum anderen, daß jeder Einschaltvorgang des Brenners mit einer Zeitverzögerung erfolgt. Letzteres wirkt sich beispielsweise bei Gas-Wasser-Heizern sehr negativ aus, da dadurch warmes Wasser, insbesondere bei Durchlauferhitzern, erst mit dieser Zeitverzögerung zur Verfügung steht.

Der vorliegenden Erfindung liegt die Aufgabe zugrunde, wenigstens eins der vorhandenen Ventile des brennstoffbeheizten Gerätes beim Abschalten des brennstoffbeheizten Gerätes regelmäßig zu testen.

Die Lösung der Aufgabe erfolgt erfindungsgemäß durch den kennzeichnenden Teil des Verfahrensanspruchs. Das Ausschalt-Überwachungsverfahren bietet gegenüber dem Einschalt-Überwachungsverfahren den Vorteil, daß der Benutzer des brennstoffbeheizten Gerätes vom Test nichts merkt, weil das Gerät ja ohnehin abgeschaltet wird. Im anderen Fall verzögert sich das Einschalten des Gerätes um die Testzeit.

Eine Vorrichtung zur Durchführung dieses Ausschalt-Überwachungsverfahrens ist durch die kennzeichnenden Merkmale des Anspruchs 2 charakterisiert. Besonders vorteilhafte Ausbildungen und Weiterbildungen der Erfindung gehen aus der nachfolgenden Beschreibung hervor, die ein Ausführungsbeispiel der Erfindung näher erläutert.

Es zeigen:
Figur 1 eine Prinzipdarstellung eines Umlaufwasserheizers und die
Figur 2 ein Ausführungsbeispiel der Überwachungsschaltung.

In beiden Figuren bedeuten gleiche Bezugszeichen jeweils die gleichen Einzelheiten.

Ein gasbeheizter Umlaufwasserheizer 1 weist einen Wärmetauscher 2 und einen ihn beheizenden Brenner 3 auf, der aus einer mit einem ersten zu überwachenden Gasventil 4 und einem zweiten nicht zu überwachenden Gasventil 5 beherrschten Gaszuleitung 6 gespeist ist. Der Wärmetauscher 2 ist an eine mit einer Umwälzpumpe 7 versehene Rücklaufleitung 8 und eine mit einem Temperaturfühler 9 versehene Vorlaufleitung 10 angeschlossen. Es ist eine zentrale Steuer-, Regel- und Überwachungseinheit 11 vorgesehen, die zusammen mit einer Ausschalt-Überwachungseinrichtung 12 als Mikrocomputersteuerung ausgebildet ist. Dem Brenner 3 ist eine Zündelektrode 14 zugeordnet, die von einer Zündeinrichtung 15 über eine Leitung 16 gespeist ist, wobei die Zündeinrichtung 15 ihr Aktivierungssignal über eine Leitung 17 von der Überwachungseinheit 11 erhält. Dem Brenner 3 ist eine Flammenmeldeelektrode 19 zugeordnet, die über eine Leitung 20 mit einer flammenmeldeeinrichtung 21 verbunden ist, deren Ausgangsleitung 22 auf die Überwachungselnheit 11 und parallel hierzu auf die Ausschalt-Überwachungseinheit 12 geschaltet ist. Eine Ausgangsleitung 23 der Überwachungseinheit 11 ist sowohl mit einer Magnetspule 24 des zu überwachenden als Magnetventil ausgebildeten Ventils 4 verbunden wie auch über eine abzweigende Leitung 25 auf einen Eingang der Ausschalt-Überwachungseinheit 12 geschaltet. Ein weiterer Ausgang 26 der Überwachungseinheit ist über eine Leitung 27 mit dem Antriebsmotor 28 der Umwälzpumpe 7 verbunden. Die Ausschalt-Überwachungseinheit 12 ist über eine Leitung 30 mit der Überwachungseinheit 11 verbunden. Stromauf und stromab der Pumpe 7 sind zwei Steigleitungen 32 und 33 angeschlossen, die zu einem Membranschalter 34 führen. Dieser Membranschalter 34 bildet den Antrieb für das nicht zu überwachende Gasventil 5. Dieses Gasventil 5 wird geöffnet, wenn die Pumpe 7 einen ausreichenden Förderdruck aufbaut, weil dann davon ausgegangen werden kann, daß ein ausreichender Wasserdurchsatz durch den Wärmetauscher 2 stattfindet. Dieses Ventil 5 ist Teil einer sogenannten Wassermangelsicherung. Es wären auch andere Antriebe für dieses nicht zu überprüfende Gasventil 5 möglich, es könnte beispielsweise als gesondertes Gasmagnetventil ausgebildet sein, es könnte auch zu einem Doppelsitzventil mit dem Ventil 4 zusammengefaßt sein, es könnte auch ein Ventil einer Zündsicherung oder eines Raumthermostaten sein.

Sind beide Ventile 4 und 5 als Magnetventile ausgebildet, so ist es auch möglich, im Rahmen der vorliegenden Erfindung beide Ventile beim Ausschalten wechselseitig zu testen.

Das erfindungsgemäße Verfahren arbeitet wie folgt:
Es ist ein Oszillator 40 vorgesehen, der eine Impulsfrequenz mit einem 10-Hz-Takt erzeugt. Der Oszillator ist über eine Ausgangsleitung 41 mit einem Eingang eines Und-Gliedes 42 verbunden. Dieses Und-Glied 42 weist als weiteren Eingang die Leitung 22 von der Flammenmeldeeinrichtung 21 auf, diese Leitung 22 ist über eine abzweigende Leitung 43 mit einem negierten Rücksetzeingang 44 eines Binärzählers 45 verbunden. Ein dritter, negierter Eingang 46 des Und-Gliedes 42 ist an die Leitung 25 der Überwachungseinheit 11 angeschlossen. Eine Ausgangsleitung 47 des Und-Gliedes 42 ist auf den Zähleingang des Binärzählers 45 geschaltet. Dem Binärzähler 45 ist ein Vergleicher 48 zugeordnet, der an seinem Ausgang dann ein Signal abgibt, wenn ein gewisser Zählerstand erreicht ist oder überschritten wird. Die Ausgangsleitung 30 führt zurück zur Überwachungseinheit 11, hier wird dann ein verriegelndes Stillsetzen des Umlaufwasserheizers 1 vorgenommen.

Die Schaltung nach Figur 2 weist folgende Funktion auf, wobei darauf hinzuweisen ist, daß sie zwar als dargestellte Schaltung ausbildbar ist, in Wirklichkeit allerdings als Software-Programm eines Mikrocomputers aufgebaut ist. Wesentlich ist aber nur die Funktionsweise, und die kann sowohl mit der dargestellten Schaltung wie auch mit einem Software-Programm erreicht werden. Wenn durch Vergleich des Ist-Wertes, gegeben vom Fühler 9, mit einem nicht dargestellten Soll-Wertgeber ermittelt wird, daß ein weiteres Beheizen des Wärmetauschers 2 durch den Brenner 3 nicht mehr notwendig ist, so wird ein Schließbefehl für die Gasleitung 6 gegeben. Das zu überprüfende Gasventil 4 wird geschlossen, indem bei dem jetzt anlaufenden Ausschalttest die Überwachungseinheit 11 die Spannung auf der Leitung 23 wegnimmt, so daß die Magnetspule 24 des Magnetventils 4 stromlos wird, was bedeutet, daß auf der Leitung 25 kein Signal mehr anliegt. Da der Eingang 46 negiert ist, liegt ein Signal an diesem Eingang des Und-Gliedes 42 an. Der Oszillator 40, der permanent schwingt, gibt seine Impulsspannung über die Leitung 41 auf das Und-Glied 42 weiter. Auch am dritten Eingang, nämlich über die Leitung 22, liegt Spannung am Und-Glied 42 an, weil bislang eine Flamme von der Elektrode 19 im Ionisationsverfahren gemeldet wurde. Damit können jetzt nach dem Schließbefehl für das Gasmagnetventil 24/4 Zählimpulse über die Leitung 47 auf den Binärzähler 45 gelangen. Das Vorhandensein einer Spannung auf der Leitung 43 wird im negierten Löscheingang 44 negiert, spielt also hier keine Rolle. Der Zähler 45 zählt hoch, bis sein Zählerinhalt mit dem an der Vergleichsstufe 48 eingestellten Wert übereinstimmt. Das bedeutet, daß, obgleich ein Ausschaltbefehl für das brennstoffbeheizte Gerät 1 vorliegt, eine Flammenmeldung weiter abgegeben wird, die eigentlich nur zustande kommen kann, wenn das Gasmagnetventil 4/24 nicht geschlossen hat. In diesem Fall wird über die Ausgangsleitung 30 eine Störungsmeldung gegeben. Schließt das Magnetventil 4/24 jedoch ordnungsgemäß, so wird vor Erreichen des an der Vergleichsstufe 48 eingestellten Zählerstandes das Flammenmeldesignal der Flammenüberwachungseinrichtung 21 erlöschen, so daß erstens das Und-Glied 42 wieder über die Leitung 22 gesperrt wird und daß zweitens der Zähler 45 über den Löscheingang 44 zurückgesetzt wird. In diesem Fall ist ein ordnungsgemäßes Schließen des zu überwachenden Gasmagnetventils 4/24 gegeben, so daß keine Störungsmeldung zu erfolgen braucht. Es ist möglich, diesen Selbsttestvorgang bei jedem Regelabschaltvorgang des zu überwachenden gas- oder ölbeheizten Gerätes vornehmen zu lassen. Es wäre auch möglich, das andere Ventil 5 auf die gleiche Art und Weise zu überwachen, insbesondere dann, wenn es sich hier um ein Magnetventil handelt.

Wird eine Störung aufgrund des Nichtschließens des zu überwachenden Ventils 4 gegeben, veranlaßt die Überwachungseinheit 11 ein Schließen des anderen Ventils 5. Dies kann durch Wegnehmen der Spannung auf der Leitung 27 erfolgen, weil dann die Pumpe 7 zum Stillstand kommt und das vom Pumpendruck gesteuerte Ventil 5 schließt. Im Falle der Ausführung des Gerätes mit zwei Magnetventilen würde die Spannung vom anderen Magnetventil weggenommen werden. Im Falle der Ausbildung des zweiten Gasventils als Sicherungsventil würde in den Stromkreis der thermoelektrischen Zündsicherung mit einem öffnenden Kontakt eingegriffen werden. Im Falle eines Raumthermostaten könnte man diesen über einen elektrischen Widerstand beheizen, so daß dieser eine Abschaltung des zweiten Ventils bewirkt.

Es hat sich eingebürgert, bei Umlaufwasserheizern bestimmte Schaltungen der Pumpe 7 vorzusehen. Die Pumpe 7 kann einmal so geschaltet sein, daß sie nur läuft, wenn das Magnetventil 4/24 offen ist. Es kann aber auch möglich sein, daß die Pumpe 7 permanent durchläuft, unabhängig davon, ob das Heizgerät heizt oder nicht heizt. Das Ausschalt-Überwachungsverfahren kann immer bei der Regelabschaltung des Brenners 3 durchgeführt werden, gleichgültig, ob die Pumpe 7 mit abgeschaltet wird oder durchläuft. Wenn sie jedoch mit abgeschaltet wird, muß sie gegenüber dem zu Überprüfenden Ventil 4 oder/und 5 verzögert abgeschaltet werden.

## Patentansprüche

1. Verfahren zum Überprüfen des Schließens eines Brennstoffventils (4 oder 5) eines brennstoffbeheizten Gerätes mit einem von dem Ventil (4 oder 5) gesteuerten Brenner, einer das Gerät regelnden Überwachungseinheit (11), einer Flammenmeldeeinrichtung (21), die bei Ermittlung einer Flamme ein Flammensignal erzeugt und einem weiteren Brennstoffventil (5 oder 4), welches in Reihe zu dem zu überprüfenden Ventil liegt, dadurch gekennzeichnet, daß beim Ausschalten des brennstoffbeheizten Gerätes (1) die Überwachungseinheit (11) ein Schließbefehl dem zu überprüfenden Ventil (4 oder 5) zuleitet, das weitere Ventil (5 oder 4) hingegen geöffnet gehalten wird, und daß nach Ablauf einer bestimmten Zeit bei weiter erscheinendem Flammensignal ein Störsignal gegeben wird, welches das weitere Ventil (5 oder 4) schließt.

2. Vorrichtung zum Überprüfen des Schließens eines Brennstoffventils (4 oder 5) eines brennstoffbeheizten Gerätes mit einem von dem Ventil (4 oder 5) gesteuerten Brenner, einer das Gerät regelnden Überwachungseinheit (11), einer Flammenmeldeeinrichtung (21), die bei Ermittlung einer Flamme ein Flammensignal erzeugt und einem weiteren Brennstoffventil (5 oder 4), welches in Reihe zu dem zu überprüfenden Ventil liegt, dadurch gekennzeichnet, daß ein Und-Glied (42), ein Binärzähler (45) und ein Vergleicher (48) vorgesehen sind, wobei das Und-Glied (42) Eingänge von einem eine Impulsfrequenz erzeugenden Oszillator (40) und der Flammenmeldeeinrichtung (21) aufweist, und daß ein dritter negierter Eingang (46) vorgesehen ist, der mit einer Ansteuerleitung (25) des zu überprüfenden Brennstoffventils (4 oder 5) von der Überwachungseinrichtung (11) verbunden ist, und daß das Und-Glied (42) zusammen mit einer weiteren, den Zähler (45) bei fehlendem Flammensignal rücksetzenden Leitung (43) von der Flammenmeldeeinrichtung (21) auf den Zähler (45) geschaltet ist und daß der Vergleicher (48) dann ein Störsignal gibt und das weitere Ventil (5 oder 4) schließt, wenn der Zähler (45) einen bestimmten Zählerstand erreicht, was der Fall ist, wenn das Flammensignal der Flammenmeldeeinrichtung (21) fortbesteht.

## Claims

1. A method of testing the closing of a fuel valve (4 or 5) of a fuel-firing appliance, which comprises a burner that is controlled by the valve (4 or 5), a monitoring unit (11) for controlling the appliance, a flame indicator (21) for generating a flame signal in response to the detection of a flame, and another fuel valve (5 or 4), which is connected in series to the valve to be tested, characterized in that whenever the fuel-firing appliance (1) is to be turned off the monitoring unit (11) delivers a closing command to the valve (4 or 5) that is to be tested whereas the other valve (5 or 4) is held open and if the flame signal continues to appear after a certain time a fault signal is generated and is used to close the other valve (5 or 4).

2. An apparatus for testing the closing of a fuel valve (4 or 5) of a fuel-firing appliance, which comprises a burner that is controlled by the valve (4 or 5), a monitoring unit (11) for controlling the appliance, a flame indicator (21) for generating a flame signal in response to the detection of a flame, and another fuel valve (5 or 4), which is connected in series to the valve to be tested, characterized in that an AND gate (42), a binary counter (45) and a comparator (48) are provided, the AND gate (42) has inputs connected to a pulse frequency-generating oscillator (40) and to the flame indicator (21) and has a negated third input (46), which is connected to a control line (25) leading from the monitoring unit (11) to the fuel valve (4 or 5) to be tested, that the AND gate (42) and another line (43) for resetting the counter (45) in the absence of a flame signal are connected to the counter (45) by the flame indicator (21) and that the comparator (48) delivers a fault signal and closes the other valve (5 or 4) when the counter (45) has reached a predetermined count, which will be the case when the flame signal of the flame indicator (21) is continued.

## Revendications

1. Procédé pour le contrôle de la fermeture d'une valve d'alimentation en combustible (4 ou 5) d'un appareil marchant sur un combustible avec un brûleur alimenté par la valve (4 ou 5), une unité centrale (11) contrôlant la marche de l'appareil, un dispositif de signalisation de flammes (21) qui, au moment de l'apparition d'une flamme, génère un signal, et une autre valve de combustible (5 ou 4) en série avec la valve à surveiller, caractérisé par le fait qu'à l'arrêt de l'appareil (1) chauffé par un combustible, l'unité centrale (11) applique un signal d'arrêt à la valve à surveiller (4 ou 5), l'autre valve (5 ou 4) restant ouverte, et qu'après un certain temps, lorsque la présence d'une flamme est toujours signalée, un signal de détresse est émis qui provoque la fermeture de l'autre valve (5 ou 4).

2. Dispositif pour le contrôle de la fermeture d'une valve d'alimentation en combustible (4 ou 5) d'un appareil marchant sur un combustible avec un brûleur alimenté par la valve (4 ou 5), une unité centrale (11) contrôlant la marche de l'appareil, un dispositif de signalisation de flammes (21) qui, au moment de l'apparition d'une flamme, génère un signal, et une autre valve de combustible (5 ou 4) en série avec la valve à surveiller, caractérisé par le fait qu'il est prévu un circuit ET (42), un compteur binaire (45) et un comparateur (48), le circuit ET (42) comprenant des entrées pour un oscillateur (40) générant une fréquence d'impulsions, et pour un dispositif de signalisation de flammes (21), et qu'il est prévu une troisième entrée (46) inversée à laquelle est connectée une ligne de commande (25) de la valve de combustible à surveiller (4 ou 5), venant de l'unité centrale (11), et que le circuit ET (42), ensemble avec une autre ligne (43) qui remet le compteur (45) à zéro faute de signal de flammes, est mis en communication, à la place du dispositif de signalisation de flammes (21), avec le compteur (45), et que le comparateur (48) émet alors un signal de détresse et ferme l'autre valve (5 ou 4) au moment où le compteur (45) atteint un niveau déterminé, ce qui est le cas si le signal émis par le dispositif de signalisation de flammes (21) persiste.
